# EUROPÄISCHE PATENTANMELDUNG

(11) **EP 1 892 335 A2**
(43) Veröffentlichungstag der Anmeldung: **27.02.2008**
(21) Anmeldenummer: 07466018.4
(22) Anmeldetag: 14.08.2007
(51) Int. Cl.: E02B 3/10

(54) **Hochwassersperre**

(30) Priorität: 18.08.2006 CZ 200618010 U; 05.04.2007 CZ 200718699 U
(71) Anmelder: Juta a.s., 54415 Dvur králové nad Labem, (CZ)
(72) Erfinder: Benes, Martin, 544 01 Dvur Kralové nad Labem (CZ)
(74) Vertreter: Calek, Karel

(57) **Zusammenfassung**

Hochwassersperre mit Befüllkammern (2A), die mit Wasser füllbar sind, wobei diese Hochwassersperre aus einer Grundpartie und einer Aufbaupartie zusammensetzt ist, wobei die Grundpartie durch einen Mehrkammer- insbesondere Zweikammertubus (2) gebildet ist, welcher durch eine längliche Verbindung, insbesondere durch eine Einheftung mindestens von zwei parallel angeordneten flexiblen Befüllkammern (2A) in Form eines Rohrs angefertigt ist, wobei die Grundpartie die Möglichkeit der Anbringung einer Aufbaupartie auf ihrer oberen Oberfläche aufweist. Die Grundpartie ist analog wie die Aufbaupartie durch mindestens einen Tubus in Form eines Rohres gebildet, wobei die Grundpartie und auch die Aufbaupartie zur gegenseitigen länglichen Verbindung mittels Verbindungsstücke verbindbar sind, in welche die Enden der Grundpartie eingeschoben werden, wobei eine Deckfolie in Form eines kombinierten Decksegels (9), insbesondere aus PP-Gewebe, vorgesehen ist, das zur Einhüllung der Grund- und Aufbaupartie und zur Befestigung der zusammensetzten Hochwassersperre am Boden bestimmt ist.

## Beschreibung

### Das technische Sachgebiet

Die Erfindung betrifft eine technische Lösung einer in der Gesellschaft JUTA a.s. entwickelten mobilen Hochwassersperre, als einer progressivsten Variante des Schutzes der Immobilien, insbesondere der Gebäude gegen Hochwasser.

### Stand der Technik

Im Verlauf der letzten Jahre wird eine große Aufmerksamkeit der Entwicklung der mobilen Hochwassersperren gewidmet, welche zuverlässig die Immobilien, und zwar sowohl die eigentlichen Gebäude als auch die ganzen Teile der Städte und der Gemeinden gegen Hochwasser schützen würden.

Klassische Mittel gegen Hochwasser stellen die mit Sand gefüllten Säcke dar, von denen die Hochwasserdeiche gebaut werden. Ihr großer Nachteil ist in einer erheblichen Arbeitsaufwand bei dem eigentlichen Füllen und weiterhin in einem unverlässigen Schutz gegen Wasserdruck, wo es geläufig nicht nur zur Versickerung sondern auch zum Deichbruch kommt. Vor dem Füllen der Säcke ist es nötig eine Zuführung einer relativ großen Menge von Sand zu sichern und nach dem Wasserablauf ist es nötig den Sand wieder abzuführen. Das alle bringt relativ große Kosten mit dem Risiko eines negativen Einflusses auf das Lebensmilieu.

Andere angewandte Mittel gegen Hochwasser sind in Form der mobilen Wände aufgebaute Deiche, die zum Beispiel durch metallische profilierte Pfosten gebildet sind, die fest oder verschiebbar am Ufer eines Wasserstromes angeordnet sind, in welche die länglichen wieder meistens metallischen Platten stufenweise eingefugt werden, welche nach der Montage Wände für Schutz gegen Hochwasser bilden. Ein Vorteil dieser Wände besteht darin, dass sie eine relativ schnelle Zusammensetzung erlauben und einen hohen Wirkungsgrad gegen Versickerung haben. Diese Konstruktionen sind jedoch im Hinblick auf das angewandte Material sehr aufwendig und sie sind zum Schutz der Kaie und der benachbarten Räume der Gebäude zum Beispiel in der Hauptstadt geeignet, wo sie erfolgreich ausprobiert wurden. Leider kam es oftmals zu den Versuchen, die metallischen insbesondere Aluminiumplatten zu stehlen.

In der letzten Zeit werden die mit den verschiedenen Materialien füllbaren Plastkammern oder Plastsäcke erfolgreich angewandt, von denen Hochwassersperren gebildet werden. Eine solche Lösung ist zum Beispiel im tschechischen Gebrauchsmuster Nr. 12153 und in der tschechischen Patentschrift Nr. 295790 enthalten, wo die Kammern mit einer Füllmasse, in diesem Fall mit einer Plastmasse gefüllt werden, welche nach der Füllung erstarrt und hilft somit eine feste Hochwassersperre zu bilden.

Ein Nachteil dieser Lösung ist im Problem die ganze Hochwassersperre mit der erstarrten Masse drinnen der Plastkammern zu beseitigen.

Weiterhin ist eine deutsche Patentanmeldung DE 4417672 A1 bekannt, wo der Deich aus einer größeren Menge von Schlauchen aufgebaut wird, die nach der Ausrichtung mit dem Sand mittels Betonpumpe gefüllt sind. Diese Lösung bringt ähnliche Nachteile wie bei den Deichen mit Sand, und zwar nach dem Wasserablauf den Sand wieder abzuführen mit dem Risiko eines negativen Einflusses auf das Lebensmilieu.

Weiterhin ist eine Reihe der Lösungen bekannt, wo die Säcke oder Kammern, gewöhnlich in Form der Rohre von großen Durchmessern, mit Wasser gefüllt werden. Wasser bildet in diesem Fall ein geeignetes Material zur Füllung, da man Wasser aus dem entsprechenden Wasserstrom anwenden kann, welches man nach dem Abfallen des Hochwassers wieder in den entsprechenden Wasserstrom auslässt.

Solche Lösungen sind zum Beispiel im tschechischen Gebrauchsmuster Nr. 12975, in der tschechischen Patentschrift Nr. 291602, in den Europäischen Patentanmeldungen EP 0721028 A2 und EP 1344869 A2, in den Patentanmeldungen PCT-WO 99/41459 und WO 02/40780, in der deutschen Patentanmeldung DE 19955155 A1 und in der amerikanischen Patentanmeldung US 2002/0110424 enthalten. Bei diesen Lösungen entsteht ein gemeinsames Problem, und zwar die angegebenen Säcke oder Kammern, gewöhnlich in Form der Rohre, gegen einen erheblichen Seitendruck des aufgefangenen Wassers zu sichern. Meistens müssen sie mit den Befestigungs- oder Stützmitteln ergänzt oder vorgesehen werden. Dies bringt selbstverständlich Erhöhung der Kosten und ebenfalls Erhöhung der Montagezeiten. Die Befestigungsmittel sind insbesondere nötig bei der Aufstellung einer solchen Vorrichtung auf der Deichkrone für ihre Erhöhung. Darüber hinaus bestehen manche von diesen Konstruktionen aus relativ starren Rohren, die erhöhte Ansprüche auf die Lagerungsräume bringen.

### Das Wesen der Erfindung

Die angeführten Nachteile beseitigt eine Hochwassersperre in der ersten Grundanordnung mit den Befüllkammern, die mit Wasser füllbar sind, nach der Erfindung, die dadurch gekennzeichnet ist, dass sie eine Grundpartie enthält, die durch einen Mehrkammer- insbesondere Zweikammertubus gebildet ist, welcher durch eine längliche Verbindung, insbesondere durch eine Einheftung mindestens von zwei parallel angeordneten flexiblen Befüllkammern in Form der Rohre angefertigt ist, wobei die Grundpartie für eine Möglichkeit der Anbringung einer Aufbaupartie auf ihrer oberen Oberfläche aufbereitet ist.

In einem vorteilhaften Ausführungsbeispiel enthält der Zweikammertubus der Grundpartie zwei Befüllkammern, die zweischichtig sind, wo die äußere Schicht durch ein flexibles technisches Gewebe gebildet ist, insbesondere aus PP und die innere, eine Auskleidung bildende Schicht, ist durch eine wasserdichte Folie, insbesondere aus PE gebildet, wobei die einzelnen Befüllkammern bei jedem ihrem Ende mit den Befüllventilen in der vorgegebener Teilung vorgesehen sind.

In einem weiteren vorteilhaften Ausführungsbeispiel ist die Aufbaupartie durch einen Einkammertubus gebildet, welcher gleichzeitig eine Befüllkammer bildet, die zweischichtig ist, wo die äußere Schicht durch ein flexibles technisches Gewebe gebildet ist, insbesondere aus PP und die innere, eine Auskleidung bildende Schicht, ist durch eine wasserdichte Folie, insbesondere aus PE gebildet, wobei die Befüllkammer bei ihrem Ende mit den Befüllventilen in der vorgegebener Teilung vorgesehen ist.

In einem weiteren vorteilhaften Ausführungsbeispiel sind die durch den Zweikammertubus gebildeten Grundpartien zu einer gegenseitigen länglichen Verbindung mittels der Zweikammer - Verbindungsstücke, in welche bei der Verbindung die Enden der Grundpartie eingeschoben werden.

In einem weiteren vorteilhaften Ausführungsbeispiel sind die durch den Einkammertubus gebildeten Aufbaupartien zu einer gegenseitiger länglicher Verbindung mittels der Einkammer - Verbindungsstücke, in welche bei der Verbindung die Enden der Aufbaupartie eingeschoben werden.

In einem weiteren vorteilhaften Ausführungsbeispiel sind die Verbindungsstücke aus einem flexiblen technischen Gewebe, insbesondere aus PP erzeugt, wobei die Verbindungsstücke in Form der Rohre sind, derer innere Form nach der Füllung mit Wasser der äußeren Form des Zweikammertubus der Grundpartie bzw. der äußeren Form des Einkammertubus der Aufbaupartie entspricht, nach ihrer Füllung mit Wasser, wobei die Verbindungsstücke an ihrer äußeren Oberfläche mit den Deckeln vorgesehen sind, die gleiche Teilungen wie die Befüllventile des Zweikammertubus bzw. des Einkammertubus haben, für eine Möglichkeit der Durchschiebung der Befüllventile des Zweikammertubus bzw. des Einkammertubus durch die angegebenen Deckel an den Verbindungsstücken, bei gegenseitiger länglichen Verbindung der Grundpartien bzw. der Aufbaupartien, wobei die Befüllventile und die Deckel eine Form der Durchgangsschlauche haben.

In einem weiteren vorteilhaften Ausführungsbeispiel sind die Endpartien der Befüllkammern des Zweikammertubus der Grundpartie in einer Länge von 200 bis 300 mm unverbunden bzw. ungeheftet, für eine Bildung von einer selbsthemmenden Verbindung mit dem Zweikammer - Verbindungsstück nach der Füllung mit Wasser.

In einem weiteren vorteilhaften Ausführungsbeispiel nach der Durchschiebung der Befüllventile des Zweikammertubus bzw. des Einkammertubus durch die angegebenen Deckel an den Verbindungsstücken, sind die Befüllventile einschließlich der durch die wasserdichte Folie gebildeten inneren Schicht mittels der Schnallen der Befüllventile umschlungen und die Deckel sind um die umschlungenen Befüllventile mittels der Schnallen der Deckel umschlungen.

In einem weiteren vorteilhaften Ausführungsbeispiel ist für eine Erhöhung der Hochwassersperre die durch den Einkammertubus gebildete Aufbaupartie angewandt, welche auf die Grundpartie angebracht und mit dieser mittels der durch die Fixiergriffe durchzogenen Fixiergurte verbunden ist.

In einem weiteren vorteilhaften Ausführungsbeispiel ist unter die Grundpartie eine Deckfolie eingesetzt und ist über die Aufbaupartie so gestülpt, dass das Ende der Deckfolie zum steigenden Wasser gerichtet ist.

Zu einer weiteren Erhöhung der Hochwassersperre bei einem außerordentlich hohen Wasserspiegel ist es möglich, die bestehende Anordnung so zu kombinieren, dass parallel daneben zwei angegebene Hochwassersperren angebracht werden, und es ist möglich darauf drei, zwei und endlich noch einen Einkammertubus stufenweise anzubringen und anzuhaften.

Die Ausführung, wo die Hochwassersperre durch mindestens einen Zweikammertubus mit zwei Befüllkammern, in Form der Rohre gebildet ist, die parallel gegenseitig daneben angeordnet sind und nach der Füllung mit Wasser einen elliptischen Querschnitt haben, hat den Vorteil, dass die Hochwassersperre auch im mäßig geneigten Terrain nicht rutscht und nach der Füllung mit Wasser eine beanspruchte Seitenstabilität sichert, da sie an Ort und Stelle mittels der Masse des Wassers im Zweikammertubus gegebenenfalls im Einkammertubus gehalten ist.

Nach dem Wasserablauf wird das Wasser aus den Befüllkammern ausgelassen, die einzelnen Teile werden entkoppelt und ähnlich wie Feuerwehrschlauche getrocknet. Vorteilhaft dabei ist eine einfache Handhabung mit den einzelnen Teilen, welche ihre schnelle Koppelung und wieder Entkoppelung ermöglicht, wobei Wasser als Befüllmedium angewandt ist, zum Beispiel Wasser aus der Anschwellung, gegen welche diese Hochwassersperre schützen soll. Dadurch ein anspruchsvoller Transport, zum Beispiel von metallischen Platten, Montage- und Ankerelementen, Säcken mit Sand und auch gegebenenfalls eine schwierige und langsame Sackung an Ort und Stelle abfällt. Dieses System ergänzt voll ein veraltetes Verfahren des Aufbaus von Hochwasserdeichen aus den mit Sand gefüllten Säcken. Dieses System ist perfekter in manchen Rücksichten. Erstens ist es mit Wasser gefüllt, welches ist es nicht nötig auf die Bestimmungsstelle aus den größeren Entfernungen zu transportieren. Weiterhin ist es aus ein paar Teilen gebildet, welche als ein Baukasten zusammengesetzt werden. Deshalb ist es möglich, Mehrmetersperren sehr schnell aufzubauen. Und in einer unletzten Reihe ist sehr vorteilhaft, eine große Geschwindigkeit der Füllung von Kammern mittels Pumpen, wo die Zeit mehrfach kürzer als bei der klassischen Sackung ist.

Trotz der zweifellosen Vorteile hat diese Lösung einen kleinen Nachteil, der sich nur bei einem außerordentlich großen Seitendruck des aufgefangenen Wassers zum Beispiel aus Anschwellung zeigt, wo es zu einer Seitenverschiebung des ganzen Systems ab und zu kommen kann. Deshalb eine Aufgabe entstanden ist, eine Sicherung der Seitenstabilität des ganzen systems dieser Hochwassersperre mit der Ausnützung der Vorteile der bestehenden Lösung des Anmelders.

Die angeführten Nachteile weiterhin beseitigt und die angegebene Aufgabe löst eine Hochwassersperre in der zweiten Grundanordnung mit den Befüllkammern, die mit Wasser füllbar sind, wo diese Hochwassersperre aus einer Grundpartie und einer Aufbaupartie zusammensetzt ist, wo die Grundpartie durch einen Mehrkammer- insbesondere Zweikammertubus gebildet ist, welcher durch eine längliche Verbindung, insbesondere durch eine Einheftung mindestens von zwei parallel angeordneten flexiblen Befüllkammern in Form der Rohre angefertigt ist, wobei die Grundpartie für eine Möglichkeit der Anbringung einer Aufbaupartie auf ihrer oberen Oberfläche aufbereitet ist, wo die Grundpartie analog wie die Aufbaupartie durch mindestens einen Tubus in Form des Rohres gebildet ist, wobei die Grundpartien und auch die Aufbaupartien zu einer gegenseitigen länglichen Verbindung mittels der Verbindungsstücke, in welche bei der Verbindung die Enden der Grundpartie eingeschoben werden, nach der Erfindung, die dadurch gekennzeichnet ist, dass die Hochwassersperre mit einer neuen Anordnung des Deckfolie in Form eines kombinierten Decksegels, insbesondere aus dem PP Gewebe vorgesehen ist, das zur Einhüllung der Grund- und Aufbaupartie und zur Anhaftung der zusammensetzten Hochwassersperre zum Terrain bestimmt ist.

In einem vorteilhaften Ausführungsbeispiel besteht das kombinierte Decksegel aus drei gegenseitig länglich verbundenen, insbesondere eingehefteten Teilen, und zwar aus einem Schwebteil, Belastungsteil und Einhüllungsteil.

In einem weiteren vorteilhaften Ausführungsbeispiel ist der Schwebteil in der Richtung zum aufgefangenen Wasser angeordnet und ist mit den Ankergriffen zu seiner Anhaftung zum Terrain vorgesehen.

In einem weiteren vorteilhaften Ausführungsbeispiel sind die angeführten Ankergriffe zum Terrain mittels der Stifte angehaftet.

In einem weiteren vorteilhaften Ausführungsbeispiel ist der Belastungsteil sowohl mit dem Schwebteil als auch mit dem Einhüllungsteil verbunden.

In einem weiteren vorteilhaften Ausführungsbeispiel ist auf dem Belastungsteil die Grundpartie der Hochwassersperre angebracht.

In einem weiteren vorteilhaften Ausführungsbeispiel ist der Einhüllungsteil an seinem freien Ende mit den Anzugsgurten vorgesehen, welche nach der Einhüllung der Grund- und Aufbaupartie mit den nicht gekennzeichneten Fixierschnallen und Fixiergriffen verbunden sind, welche an der Seite einer den Bestandteil der Grundpartie der Hochwassersperre bildende Kammer angeordnet sind.

Das Material der einzelnen Teile ist wesentlich dasselbe wie bei der Hochwassersperre nach der ersten Grundanordnung des Anmelders.

Durch diese Anordnung der Hochwassersperre mit dem kombinierten Decksegel ist eine stabile a zuverlässige Verbindung der einzelnen Elemente der Hochwassersperre mit einer Erhöhung der Seitenstabilität des ganzen Systems dieser Hochwassersperre mit der Ausnützung der Vorteile der bestehenden Lösung des Anmelders.

### Überblick der Figuren in der Zeichnung

Die technische Lösung wird im Folgenden anhand der Zeichnung näher erläutert, wobei in Figuren 1 bis 7 die erste Grundanordnung der Hochwassersperre des Anmelders schematisch dargestellt und in Figuren 8 und 9 die zweite Grundanordnung der Hochwassersperre des Anmelders schematisch dargestellt ist.

Dazu zeigen:
Figur 1 die durch den Zweikammertubus gebildete Grundpartie der Hochwassersperre;
Figur 2 die durch den Einkammertubus gebildete Aufbaupartie;
Figur 3 der Zweikammer- Verbindungsstück;
Figur 4 der Einkammer- Verbindungsstück;
Figur 5 Zusammensetzung der Grundpartie, auf der die Aufbaupartie angebracht ist;
Figur 6 Zusammensetzung ähnlich wie in der Fig. 5 aber mit der Deckfolie ergänzt;
Figur 7 der Abschluss des Zweikammertubus der Grundpartie mit einer ungehefteten Länge;
Figur 8 das kombinierte Decksegel der Hochwassersperre im flachen auf dem Terrain angebrachten ausgewickelten Zustand und
Figur 9 die Hochwassersperre im zusammengesetzten Zustand bei der Füllung der Grund- und Aufbaupartie mit Wasser, in einer Ausführung, wo die Grundpartie aus dem Zweikammertubus und die Aufbaupartie aus dem Einkammertubus besteht, welche auf dem kombinierten Deckelsegel angebracht sind, und ebenfalls ist hier als DET 1 die Verankerung des Schwebteils des Deckelsegels zum Terrain schematisch dargestellt, und als DET 2 die Einhüllung der Hochwassersperre mit dem Einhüllungsteil des Deckelsegels schematisch dargestellt.

### Beispiele der Ausführungen

Weiterhin werden beide Grundanordnungen der Hochwassersperre des Anmelders nach Fig. 1 bis 7 und weiterhin nach Fig. 8 und 9 beschrieben, wobei die gleichen Teile mit den gleichen Bezugszeichen gezeichnet sind.

Zuerst wird die erste Grundanordnung der Hochwassersperre nach Fig. 1 bis 7 beschrieben. Die Grundlage der Hochwassersperre nach Fig. 1 ist ein Mehrkammer- insbesondere Zweikammertubus **2** der Grundpartie, welcher durch eine längliche Verbindung, insbesondere durch eine Einheftung mindestens von zwei parallel angeordneten flexiblen Befüllkammern **2A** in Form der Rohre angefertigt ist, die mit Wasser füllbar sind. In einem optimalen Ausführungsbeispiel enthält der Zweikammertubus **2** der Grundpartie zwei Befüllkammern **2A.** Die Befüllkammern **2A** sind zweischichtig, wo die äußere Schicht durch ein flexibles technisches Gewebe insbesondere aus PP gebildet ist, und die innere, eine Auskleidung bildende Schicht, ist durch eine wasserdichte Folie, insbesondere aus PE gebildet. Die einzelnen Befüllkammern **2A** sind bei jedem ihrem Ende mit den Befüllventilen **1** in der vorgegebener Teilung vorgesehen. Wie in Fig. 1 dargestellt, ist so der Zweikammertubus **2** insgesamt mit vier Befüllventilen **1** vorgesehen. In Fig. 1 sind weiterhin Handhabungs- und Fixiergriffe **3** schematisch dargestellt, die am Teil des Umfangs der Befüllkammern **2A** für ihre Verbindung mit der Aufbaupartie angeordnet sind, wie mehr im Einzelnen nach Fig. 5 und 6 geschrieben wird.

Der Aufbaupartie ist in Fig. 2 dargestellt. Er ist durch einen Einkammertubus **7** gebildet, der gleichzeitig eine Befüllkammer bildet. Ähnlich wie bei dem Zweikammertubus **2** in Fig. 1 ist der Einkammertubus **7** bei seinen Enden mit den Befüllventilen **1** in der vorgegebener Teilung vorgesehen und weiterhin ist mit Handhabungs- und Fixiergriffen **3** am Teil seines Umfangs vorgesehen. Wie in Fig. 2 dargestellt, ist so der Einkammertubus **7** insgesamt mit zwei Befüllventilen **1** vorgesehen. Der Einkammertubus **7** ist ebenfalls zweischichtig, wo die äußere Schicht durch ein flexibles technisches Gewebe insbesondere aus PP gebildet ist, und die innere, eine Auskleidung bildende Schicht, ist durch eine wasserdichte Folie, insbesondere aus PE gebildet. Dasselbe gilt für die Befüllventilen **1,** die ebenfalls zweischichtig sind. Die Befüllventile **1** der beiden Tuben haben eine Form der Durchgangsschlauche und sind mit den Schnallen **10** vorgesehen.

Die durch den Zweikammertubus **2** gebildeten Grundpartien sind zu einer gegenseitigen länglichen Verbindung mittels der Zweikammer - Verbindungsstücke **5** angeordnet, in welche bei der Verbindung die Enden der Grundpartie eingeschoben werden. Ein Zweikammer - Verbindungsstück **5** ist in Fig. 3 dargestellt.

Die durch den Einkammertubus **7** gebildeten Aufbaupartien sind zu einer gegenseitigen länglichen Verbindung mittels der Einkammer - Verbindungsstücke **6** angeordnet, in welche bei der Verbindung die Enden der Aufbaupartie eingeschoben werden. Ein Einkammer - Verbindungsstück **6** ist in Fig. 4 dargestellt.

Die Verbindungsstücke **5** und **6** sind aus dem flexiblen technischen Gewebe, insbesondere aus PP erzeugt. Die Verbindungsstücke **5** und **6** sind an ihrem Umfang mit Deckeln **4** vorgesehen, welche gleiche Teilungen wie die Befüllventile 1 des Zweikammertubus **2** bzw. des Einkammertubus **7,** für eine Möglichkeit der Durchschiebung der Befüllventile **1** des Zweikammertubus **2** bzw. des Einkammertubus **7** durch die angegebenen Deckel **4** an dem Verbindungsstück **5** bzw. **6,** bei gegenseitiger länglichen Verbindung der Grundpartien bzw. der Aufbaupartien. Die Deckel haben ebenfalls eine Form der Durchgangsschlauche und sind mit den Schnallen **11** vorgesehen.

Der Zweikammertubus **2** der Grundpartie,der Einkammertubus **7** der Aufbaupartie und ebenfalls die Verbindungsstücke **5** und **6** werden auf die Bestimmungsstelle in einem zusammenfalteten abgeflachten Zustand transportiert. Die Befüllkammern **2A** des Zweikammertubus **2** der Grundpartie und der Einkammertubus **7** der Aufbaupartie haben nach der Füllung mit Wasser wesentlich einen elliptischen Querschnitt, wie in Fig. 1 und 3 schematisch dargestellt ist. Die Verbindungsstücke **5** und **6** haben Form der Rohre, derer innere Form nach der Füllung mit Wasser der äußeren Form des Zweikammertubus **2** der Grundpartie bzw. der äußeren Form des Einkammertubus **7** der Aufbaupartie entspricht, nach ihrer Füllung mit Wasser.

In einem vorteilhaften Ausführungsbeispiel sind die Endpartien der Befüllkammern **2A** des Zweikammertubus **2** der Grundpartie in einer Länge von 200 bis 300 mm unverbunden bzw. ungeheftet, sodass nach ihrer Einschiebung in den Zweikammer - Verbindungsstück **5** und nach der Füllung mit Wasser die unverbundenen Teile sich ausdehnen und eine selbsthemmende Verbindung mit dem Zweikammer - Verbindungsstück **5** bilden. Dieser Abschluss des Zweikammertubus **2** der Grundpartie mit der ungehefteten Länge **L** ist in Fig. 7 dargestellt.

Die zweischichtige Anordnung von allen angeführten Teilen hat eine große Bedeutung, da die durch die wasserdichte Folie gebildete innere Schicht, insbesondere aus PE, eine wichtige Isolation gegen Wasserandrang bei dem Schließen der Befüllventile **1** und auch bei dem Abschluss der Hochwassersperre mittels der Verbindungsstücke **5** bzw. **6** bildet. Nach der Durchschiebung der Befüllventile **1** des Zweikammertubus **2** bzw. des Einkammertubus **7** durch die angegebenen Deckel **4** an dem Verbindungsstück **5** bzw. **6,** sind die Befüllventile **1** einschließlich der durch die wasserdichte Folie gebildeten inneren Schicht mittels der Schnallen **10** der Befüllventile umschlungen (in einen so genannten "Schwanenhals") und durch die Anziehung der Schnallen **11** der Deckel **4** um die umschlungenen Befüllventile **1** wird das Befüllsystem fixiert, wodurch eine wasserdichte Abschließung des Befüllventils **1** gesichert ist. Der Abschluss der Hochwassersperre mittels der Verbindungsstücke **5** bzw. **6** wird ähnlich durchgeführt, wo das freie Ende des Verbindungsstückes **5** bzw. **6,** einschließlich der durch die wasserdichte Folie gebildete innere Schicht, biegt sich und unter den Zweikammertubus **2** bzw. des Einkammertubus **7** durchschiebt und ist in diesem abgeschlossenen Zustand in den angeführten Tuben durch die Masse des Wassers gehalten.

Die Befüllventile **1** dienen zur Zubringung und Entleerung des Wassers in das System und aus dem System. Bei der Demontage werden die Befüllventile **1** leicht geöffnet und entleert.

Für eine Erhöhung der Hochwassersperre ist die durch den Einkammertubus **7** gebildete Aufbaupartie angewandt, welche über die Grundpartie angebracht und mit dieser mittels der durch die Fixiergriffe **3** durchzogenen und gebundene Fixiergurte **8** verbunden ist. Diese Ausführung ist in Fig. 6 und 7 dargestellt, wobei in Fig. 6 noch eine weitere Verbesserung dargestellt ist, wo die Homogenisierung des ganzen Systems durch eine Deckfolie **9** aus PE gesichert ist, welche unter die Grundpartie eingesetzt und über die Aufbaupartie so gestülpt wird, dass das Ende der Deckfolie **9** zum steigenden Wasser gerichtet ist (das frei Ende der Deckfolie **9** ist es nötig zu belasten, damit es durch das Wasser nicht abgehoben wird).

Zu einer weiteren Erhöhung der Hochwassersperre bei einem außerordentlich hohen Wasserspiegel ist es möglich, die bestehende Anordnung so zu kombinieren, dass parallel daneben zwei angegebene Hochwassersperren angebracht werden, und es ist möglich darauf drei, zwei und endlich noch einen Einkammertubus **7** stufenweise anzubringen und anzuhaften.

Die Ausführung, wo die Hochwassersperre durch mindestens einen Zweikammertubus **2** mit zwei Befüllkammern **2A,** in Form der Rohre gebildet ist, die parallel gegenseitig daneben angeordnet sind und nach der Füllung mit Wasser einen elliptischen Querschnitt haben, hat den Vorteil, dass die Hochwassersperre auch im mäßig geneigten Terrain nicht rutscht und nach der Füllung mit Wasser eine beanspruchte Seitenstabilität sichert, da sie an Ort und Stelle mittels der Masse des Wassers im Zweikammertubus **2** bzw. im Einkammertubus **7** gehalten ist.

Weiterhin wird die zweite Grundanordnung der Hochwassersperre des Anmelders nach Fig. 8 und 9 beschrieben. Wie in Fig. 9 dargestellt, ist diese Hochwassersperre aus einer Grundpartie und einer Aufbaupartie zusammensetzt, wo die Grundpartie durch einen Mehrkammer- insbesondere Zweikammertubus **2** gebildet ist, welcher durch eine längliche Verbindung, insbesondere durch eine Einheftung mindestens von zwei parallel angeordneten flexiblen Befüllkammern in Form der Rohre angefertigt ist, wobei die Grundpartie für eine Möglichkeit der Anbringung einer Aufbaupartie auf ihre obere Oberfläche aufbereitet ist, wo die Aufbaupartie analog wie die Grundpartie durch mindestens einen Tubus, insbesondere Einkammertubus **7** in Form des Rohres gebildet ist. Die einzigen Kammern der beiden angeführten Partien sind mit Befüllventilen **1** zur Füllung mit Wasser vorgesehen. Die Hochwassersperre ist mit einer neuen Anordnung der Deckfolie in Form eines kombinierten Decksegels **9,** insbesondere aus PP Gewebe vorgesehen, das zur Einhüllung der Grund- und Aufbaupartie und zur Anhaftung der zusammensetzten Hochwassersperre zum Terrain bestimmt ist.

Das insbesondere aus PP Gewebe erzeugte kombinierte Decksegel **9** ist in Fig. 8 im flachen auf dem Terrain angebrachten ausgewickelten Zustand dargestellt. Das kombinierte Decksegel **9** besteht aus drei gegenseitig länglich verbundenen, insbesondere eingehefteten Teilen, und zwar aus einem Schwebteil **13,** Belastungsteil **14** und Einhüllungsteil **15.** Der Schwebteil **13** ist in der Richtung zum aufgefangenen Wasser angeordnet und ist mit den Ankergriffen **12** zu seiner Anhaftung zum Terrain vorgesehen. Die angeführten Ankergriffe **12** können zum Terrain mittels der Stifte angehaftet werden. Der Belastungsteil **14** ist sowohl mit dem Schwebteil **13** als auch mit dem Einhüllungsteil **15** verbunden. Der Einhüllungsteil **15** ist an seinem freien Ende mit den Anzugsgurten **16** vorgesehen, welche nach der Einhüllung der Grund- und Aufbaupartie mit den nicht gekennzeichneten Fixierschnallen und Fixiergriffen verbunden sind, welche an der Seite einer den Bestandteil der Grundpartie der Hochwassersperre bildende Kammer angeordnet sind.

Das Material der einzelnen Teile ist wesentlich dasselbe wie bei der Hochwassersperre nach der ersten Grundanordnung des Anmelders.

In Fig. 8 ist weiterhin ein ungeheftetes Ende **H** des Schwebteils **13** des Decksegels **9** dargestellt, das zur gegenseitigen länglichen Verbindung mit dem weiteren Decksegel **9** dient.

In der Ausführung in Fig. 8 und Fig. 9 ist die längliche Verbindung an einer Seite des Belastungsteils **14** angeordnet und ist gemeinsam für den Schwebteil **13** und für den Einhüllungsteil **15.** Eine solche Anordnung ist deshalb vorteilhaft, damit die zusammensetzte Hochwassersperre dem aufgefangenen Wasser zuverlässig widersteht.

Wie es weiterhin in Fig. 9 dargestellt, ist auf dem Belastungsteil **14** eine Grundpartie der Hochwassersperre angebracht, die durch Mehrkammer- insbesondere Zweikammertubus **2** gebildet ist. Auf die Grundpartie der Hochwassersperre ist die mindestens durch einen, insbesondere durch Einkammertubus **7** in Form des Rohres gebildete Aufbaupartie angebracht. Die Grundpartie und die Aufbaupartie sind auf bekannter Weise mittels der unbezeichneten Fixiergriffe und Fixiergurten verbunden. Die Grundpartien und die Aufbaupartien sind zu einer gegenseitigen länglichen Verbindung mittels der unbezeichneten Verbindungsstücke angeordnet, in welche bei der Verbindung die Enden der Grund- und Aufbaupartien eingeschoben werden. Die Verbindungsstücke sind mit den Deckeln der Befüllventile **1** vorgesehen.

Zu einer weiteren Erhöhung der Hochwassersperre bei einem außerordentlich hohen Wasserspiegel ist es möglich, die bestehende Anordnung so zu kombinieren, dass die Grundpartie der Hochwassersperre sich dadurch erweitert, dass sie durch einen Mehrakammertubus gebildet ist, der aus drei, vier oder mehr Kammer besteht, wobei auf diese erweiterte Grundpartie einige Aufbaupartien stufenweise angebracht werden, derer Zahl der Kammer stufenweise kleiner immer um ein Kammer ist.

Bei der Installierung der Hochwassersperre wird zuerst auf die Bestimmungsstelle das kombinierte Decksegel **9** im flachen ausgewickelten Zustand angebracht, wie in der Fig. 8 dargestellt ist. Der Schwebteil **13** des Decksegels **9** ist in der Richtung zum aufgefangenen Wasser angebracht und die Ankergriffe **12** zum Terrain angehaftet sind, zum Beispiel mittels der Stifte, wie schematisch in DET 1 in Fig. 9 dargestellt ist. Die Grundpartie und die Aufbaupartie werden auf die Bestimmungsstelle in einem zusammenfalteten abgeflachten Zustand transportiert. Die Grundpartie der Hochwassersperre wird auf den Belastungsteil **14** des Decksegels **9** angebracht und nachfolgend die Grundpartie und die Aufbaupartie der Hochwassersperre beginnt sich mit Wasser durch die Befüllventile 1 auf die bekannte Weise zu füllen. Nach der Füllung mit Wasser werden die Grundpartie und die Aufbaupartie mittels der unbezeichneten Fixiergurte und Fixiergriffe auf die bekannte Weise verbunden. Nach der Füllung mit Wasser werden die Befüllventile 1 auf eine neue Weise geschlossen, wo das Befüllventil 1 einschließlich der durch die wasserdichte Folie gebildeten inneren Schicht mittels der Schnalle **10** des Befüllventils **1** in eine so genannte Rosette mittels der Fixiersicherung, so genannten "B-lock" umschlungen. Nachfolgend wird die durch die wasserdichte Folie gebildete innere Schicht, mit einem Textilband gleich nach der so genannten Rosette selbständig umschlungen, und dann an dieser Stelle mittels dem durch eine Elektrikerschelle bildendes Drosselorgan abgezogen ist. Weiterhin wird die durch die wasserdichte Folie gebildete innere Schicht selbstständig in einen so genannten "Schwanenhals" gekröpft und mit einem Textilband umschlungen, und mittels dem durch eine Elektrikerschelle bildendes Drosselorgan abgezogen ist. So aufbereitete innere Schichten der Befüllventile **1** sind in die angeführten Deckel **4** der in den in den Verbindungsstücken angeordneten Befüllventile **1** eingesetzt.

Nachfolgend wird die Grund- und Aufbaupartie der Hochwassersperre mit dem Einhüllungsteil **15** des Decksegels **9** in der Richtung weg von dem aufgefangenen Wasser eingehüllt. Der Einhüllungsteil **15** ist an seinem freien Ende mit den Anzugsgurten **16** vorgesehen, welche nach der Einhüllung der Grund- und Aufbaupartie mit den nicht gekennzeichneten Fixierschnallen und Fixiergriffen verbunden sind, welche an der Seite einer den Bestandteil der Grundpartie der Hochwassersperre bildende Kammer angeordnet sind.

Durch diese Anordnung der Hochwassersperre mit dem kombinierten Decksegel **9** ist eine stabile a zuverlässige Verbindung der einzelnen Elemente der Hochwassersperre mit einer Erhöhung der Seitenstabilität des ganzen Systems dieser Hochwassersperre.

### BEZUGSZEICHENLISTE

- 1: Befüllventile
- 2: Zweikammertubus
- 2A: Befüllkammern des Zweikammertubus
- 3: Handhabungs- und Fixiergriffe
- 4: Deckel der Ventile
- 5: Zweikammer-Verbindungsstück
- 6: Einkammer-Verbindungsstück
- 7: Einkammertubus
- 8: Fixiergurte
- 9: Deckfolie bzw. Decksegel
- 10: Schnallen der Befüllventile
- 11: Schnallen der Deckel
- 12: Ankergriffe
- 13: Schwebteil des Decksegels
- 14: Belastungsteil des Decksegels
- 15: Einhüllungsteil des Decksegels
- 16: Anzugsgurte
- H: ungeheftetes Ende des Schwebteils des Decksegels
- L: ungeheftete Länge der Endpartie des Zweikammertubus

## Patentansprüche

1. Hochwassersperre mit den Befüllkammern, die mit Wasser füllbar sind, **dadurch gekennzeichnet, dass** sie eine Grundpartie enthält, die durch einen Mehrkammerinsbesondere Zweikammertubus (2) gebildet ist, welcher durch eine längliche Verbindung, insbesondere durch eine Einheftung mindestens von zwei parallel angeordneten flexiblen Befüllkammern (2A) in Form der Rohre angefertigt ist, wobei die Grundpartie für eine Möglichkeit der Anbringung einer Aufbaupartie auf ihrer oberen Oberfläche aufbereitet ist.

2. Hochwassersperre nach Anspruch 1, **dadurch gekennzeichnet dass** der Zweikammertubus (2) der Grundpartie enthält zwei Befüllkammern (2A), die zweischichtig sind, wo die äußere Schicht durch ein flexibles technisches Gewebe gebildet ist, insbesondere aus PP und die innere, eine Auskleidung bildende Schicht, ist durch eine wasserdichte Folie, insbesondere aus PE gebildet, wobei die einzelnen Befüllkammern (2A) bei jedem ihrem Ende mit den Befüllventilen (1) in der vorgegebener Teilung vorgesehen sind.

3. Hochwassersperre nach Anspruch 1, **dadurch gekennzeichnet dass** die Aufbaupartie durch einen Einkammertubus (7) gebildet ist, welcher gleichzeitig eine Befüllkammer bildet, die zweischichtig ist, wo die äußere Schicht durch ein flexibles technisches Gewebe gebildet ist, insbesondere aus PP und die innere, eine Auskleidung bildende Schicht, ist durch eine wasserdichte Folie, insbesondere aus PE gebildet, wobei die Befüllkammer bei ihrem Ende mit den Befüllventilen (1) in der vorgegebener Teilung vorgesehen ist.

4. Hochwassersperre nach Ansprüchen 1 und 2, **dadurch gekennzeichnet dass** die durch den Zweikammertubus (2) gebildeten Grundpartien zu einer gegenseitigen länglichen Verbindung mittels der Zweikammer - Verbindungsstücke (5), in welche bei der Verbindung die Enden der Grundpartie eingeschoben werden.

5. Hochwassersperre nach Ansprüchen 1 und 3, **dadurch gekennzeichnet dass** die durch den Einkammertubus (7) gebildeten Aufbaupartien zu einer gegenseitigen länglichen Verbindung mittels der Einkammer - Verbindungsstücke (6), in welche bei der Verbindung die Enden der Aufbaupartie eingeschoben werden.

6. Hochwassersperre nach Ansprüchen 1 bis 5, **dadurch gekennzeichnet dass** die Verbindungsstücke (5 und 6) aus einem flexiblen technischen Gewebe, insbesondere aus PP erzeugt sind, wobei die Verbindungsstücke in Form der Rohre sind, derer innere Form nach der Füllung mit Wasser der äußeren Form des Zweikammertubus (2) der Grundpartie bzw. der äußeren Form des Einkammertubus (7) der Aufbaupartie entspricht, nach ihrer Füllung mit Wasser, wobei die Verbindungsstücke (5 und 6) an ihrer äußeren Oberfläche mit den Deckeln (4) vorgesehen sind, die gleiche Teilungen wie die Befüllventile (1) des Zweikammertubus (2) bzw. des Einkammertubus (7) haben, für eine Möglichkeit der Durchschiebung der Befüllventile (1) des Zweikammertubus (2) bzw. des Einkammertubus (7) durch die angegebenen Deckel (4) an den Verbindungsstücken (5) bzw. (6), bei gegenseitiger länglichen Verbindung der Grundpartien bzw. der Aufbaupartien, wobei die Befüllventile (1) und die Deckel (4) eine Form der Durchgangsschlauche haben.

7. Hochwassersperre nach Ansprüchen 1, 2 und 4, **dadurch gekennzeichnet dass** die Endpartien der Befüllkammern (2A) des Zweikammertubus (2) der Grundpartie in einer Länge (L) von 200 bis 300 mm unverbunden bzw. ungeheftet sind, für eine Bildung von einer selbsthemmenden Verbindung mit dem Zweikammer - Verbindungsstück (5) nach der Füllung mit Wasser.

8. Hochwassersperre nach Ansprüchen 1 bis 7, **dadurch gekennzeichnet dass** nach der Durchschiebung der Befüllventile (1) des Zweikammertubus (2) bzw. des Einkammertubus (7) durch die angegebenen Deckel (4) an den Verbindungsstücken (5) bzw. (6), sind die Befüllventile (1) einschließlich der durch die wasserdichte Folie gebildeten inneren Schicht mittels der Schnallen (10) der Befüllventile (1) umschlungen und die Deckel (4) sind um die umschlungenen Befüllventile (1) mittels der Schnallen (11) der Deckel (4) umschlungen.

9. Hochwassersperre nach Ansprüchen 1 bis 8, **dadurch gekennzeichnet dass** für eine Erhöhung der Hochwassersperre die durch den Einkammertubus (7) gebildete Aufbaupartie angewandt ist, welche auf die Grundpartie angebracht und mit dieser mittels der durch die Fixiergriffe (3) durchzogenen Fixiergurte (8) verbunden ist.

10. Hochwassersperre nach Anspruch 9, **dadurch gekennzeichnet dass** unter die Grundpartie eine Deckfolie (9) eingesetzt ist und über die Aufbaupartie so gestülpt wird, dass das Ende der Deckfolie (9) zum steigenden Wasser gerichtet ist.

11. Hochwassersperre mit den Befüllkammern, die mit Wasser füllbar sind, wo diese Hochwassersperre aus einer Grundpartie und einer Aufbaupartie zusammensetzt ist, wo die Grundpartie durch einen Mehrkammer- insbesondere Zweikammertubus gebildet ist, welcher durch eine längliche Verbindung, insbesondere durch eine Einheftung mindestens von zwei parallel angeordneten flexiblen Befüllkammern in Form der Rohre angefertigt ist, wobei die Grundpartie für eine Möglichkeit der Anbringung einer Aufbaupartie auf ihrer oberen Oberfläche aufbereitet ist, wo die Grundpartie analog wie die Aufbaupartie durch mindestens einen Tubus in Form des Rohres gebildet ist, wobei die Grundpartien und auch die Aufbaupartien zu einer gegenseitigen länglichen Verbindung mittels der Verbindungsstücke, in welche bei der Verbindung die Enden der Grundpartie eingeschoben werden, nach der Erfindung, die **dadurch gekennzeichnet, dass** die Hochwassersperre mit einer neuen Anordnung des kombinierten Decksegels (9), insbesondere aus dem PP Gewebe vorgesehen ist, das zur Einhüllung der Grund- und Aufbaupartie und zur Anhaftung der zusammensetzten Hochwassersperre zum Terrain bestimmt ist.

12. Hochwassersperre nach Anspruch 11, **dadurch gekennzeichnet dass** das kombinierte Decksegel (9) aus drei gegenseitig länglich verbundenen, insbesondere eingehefteten Teilen, und zwar aus einem Schwebteil (13), Belastungsteil (14) und Einhüllungsteil (15) besteht.

13. Hochwassersperre nach Anspruch 12, **dadurch gekennzeichnet dass** der Schwebteil (13) in der Richtung zum aufgefangenen Wasser angeordnet und ist mit den Ankergriffen (12) zu seiner Anhaftung zum Terrain vorgesehen.

14. Hochwassersperre nach Anspruch 13, **dadurch gekennzeichnet dass** die Ankergriffe zum Terrain mittels der Stifte angehaftet sind.

15. Hochwassersperre nach Anspruch 12, **dadurch gekennzeichnet dass** der Belastungsteil (14) sowohl mit dem Schwebteil (13) als auch mit dem Einhüllungsteil (16) verbunden ist.

16. Hochwassersperre nach Anspruch 12, **dadurch gekennzeichnet dass** auf dem Belastungsteil (14) die Grundpartie der Hochwassersperre angebracht ist.

17. Hochwassersperre nach Anspruch 12, **dadurch gekennzeichnet dass** der Einhüllungsteil (15) an seinem freien Ende mit den Anzugsgurten (16) vorgesehen ist, welche nach der Einhüllung der Grund- und Aufbaupartie mit den nicht **gekennzeichnet**en Fixierschnallen und Fixiergriffen verbunden sind, welche an der Seite einer den Bestandteil der Grundpartie der Hochwassersperre bildende Kammer angeordnet sind.
